# EUROPÄISCHE PATENTSCHRIFT

(11) **EP 1 454 863 B1**
(45) Veröffentlichungstag und Bekanntmachung des Hinweises auf die Patenterteilung: **17.09.2008**
(21) Anmeldenummer: 03023087.4
(22) Anmeldetag: 15.10.2003
(51) Int. Cl.: B65H 29/40, B65H 33/08

(54) **Vorrichtung zum Transport eines bogenförmigen Elements**
Device for transporting a sheet-like element
Dispositif pour transporter un élément en forme de feuille

(30) Priorität: 03.03.2003 DE 10309095
(43) Veröffentlichungstag der Anmeldung: 08.09.2004
(73) Patentinhaber: Eastman Kodak Company, Rochester NY 14650-2201 (US)
(72) Erfinder: Dobrindt, Dirk, 24147 Klausdorf/Schwentine (DE)
(74) Vertreter: Weber, Etienne Nicolas

(56) Entgegenhaltungen:
- US-A- 4 431 177

## Beschreibung

Die Erfindung betrifft eine Vorrichtung zum Transport eines im wesentlichen bogenförmigen Elementes, insbesondere zum Transport eines Bedruckstoffbogens in einer Druckmaschine, vorzugsweise in einer elektrofotographisch arbeitenden Druckmaschine, umfassend wenigstens ein das bogenförmige Element von einer Erfassungsstelle bis zu einer Abgabestelle transportierendes und dort abgebendes, rotierendes Transportorgan, welches zur Erfassung und Mitnahme des bogenförmigen Elementes wenigstens eine maulartige Aufnahme zur Einführung bzw. Einsteckung des Vorderkantenbereiches des bogenförmigen Elementes aufweist, und umfassend wenigstens ein mit dem Transportorgan gekoppeltes Verschiebeorgan zur im wesentlichen parallel zur Rotationsachse des Transportorgans gerichteten Querverschiebung des bogenförmigen Elementes im Bereich der Abgabestelle.

Eine Vorrichtung der vorgenannten Gattung ist aus der US-A- 4 431 177 bekannt.

Mit der Möglichkeit einer Querverschiebung von bogenförmigen Elementen bei ihrer Ablage auf einem Stapel, ist es zum Beispiel möglich, zueinander quer versetzte Teilstapel zu bilden, die leichter voneinander abgehoben und getrennt werden können.

Bei der bekannten Vorrichtung besteht das Problem, daß das Verschiebeorgan, welches als ein im wesentlichen pendelnd aufgehängter Schwenkarm ausgebildet ist, nach jeder Querverschiebebewegung über die Mittenposition wieder in die Ausgangslage zurückbewegt werden muß. Dadurch können unerwünschte Totzeiten für die gesamte Vorrichtung entstehen.

Der Erfindung liegt die Aufgabe zugrunde, derartige Totzeiten zu vermeiden und eine Vorrichtung der genannten Gattung aufzuzeigen, die dadurch insgesamt mit einer höheren Arbeitsgeschwindigkeit betrieben werden kann.

Diese Aufgabe wird erfindungsgemäß dadurch gelöst, daß das Verschiebeorgan ein zur Verschiebung auf dem bogenförmigen Element abrollendes Rollantriebselement umfaßt.

Ein solches Rollantriebselement kann mit Vorteil in einem Drehsinn umlaufen. Eine Rückkehrbewegung entfällt daher. Allenfalls muß das Rollantriebselement in Funktion und außer Funktion gesetzt werden, je nachdem, ob und wann eine Querverschiebung gewünscht ist. Für eine solche Querverschiebung quer zur Transportrichtung durch das Transportorgan hat das Rollantriebselement eine Achse, die im wesentlichen etwa quer zur Rotationsachse des Transportorgans orientiert ist.

Nach einer Weiterbildung der Erfindung ist vorgesehen, daß das Verschiebeorgan von einer Ruheposition in eine Arbeitsposition und umgekehrt bewegbar ist, so daß es auf diese Weise in Funktion und außer Funktion gesetzt werden kann und im übrigen im Prinzip kontinuierlich rotieren könnte. Ohne Rotation könnte das Rollantriebselement in Arbeitsstellung mit Vorteil auch einfach als Bremselement für den weiteren Transport des bogenförmigen Elementes durch das Transportorgan dienen, um beispielsweise einen Anschlag an einer Anschlagskante im Bereich der Abgabestelle zu dämpfen.

Vorzugsweise ist vorgesehen, daß das Verschiebeorgan mit dem Transportorgan für eine erzwungene Bewegung in Abhängigkeit von der Drehstellung des Transportorgans gekoppelt ist. Dadurch kann das Verschiebeorgan beispielsweise mit Vorteil immer in Funktion gesetzt werden, indem es in seine Arbeitsstellung verbracht wird, wenn das Transportorgan eine vorbestimmte Drehstellung erreicht hat. Dazu kann bevorzugt vorgesehen sein, daß zur Kopplung eine an dem Transportorgan angeordnete Führungsbahn zur Führung eines mit dem Verschiebeorgan verbundenen Laufelements vorhanden ist. Die Führungsbahn kann zum Beispiel Bestandteil einer Kurvenscheibe sein, die an dem Transportorgan angeordnet ist. Das Laufelement kann insbesondere ein Rollelement umfassen.

Eine bevorzugte und relativ einfach und robust auszubildende Ausführungsform der erfindungsgemäßen Vorrichtung sieht vor, daß das Rollantriebselement zur Bewegung aus der oder in die Arbeitsposition an einem Arm angeordnet ist, der um eine Schwenkachse schwenkbar ist. Dabei kann der Arm mit einem Anlagedruck, zum Beispiel mit Hilfe einer Zugfeder, in Richtung auf die Kurvenscheibe belastet sein. Hierdurch ergibt sich eine rein mechanische Ausführungsform, die frei von anfälligen Sensoren oder dergleichen Elektronik sein kann. Zusätzlich kann der Arm als zweiarmiger Hebel über seine Schwenkachse ausgebildet sein und im Bereich des dem Rollantriebselement abgewandten Hebelarmes ein Antrieb so angeordnet sein, daß er durch seine Gewichtskraft den Anlagedruck erzeugt oder verstärkt, z. B. zusätzlich zur genannten Zugfeder.

Das so ausgebildete Verschiebeorgan darf natürlich nicht die Arbeit des Transportorgans behindern. Deshalb sieht eine Weiterbildung vor, daß der Arm und der vom Antrieb zum Rollantriebselement verlaufende Antriebsstrang aus dem Arbeitsbereich des Transportorgans herausgeführt ist, vorzugsweise wenigstens einmal abgewinkelt ist.

Wie bereits weiter oben erwähnt kann für den Antrieb des Rollantriebselementes ein Antriebsorgan vorgesehen sein, das gesteuert ein- und abschaltbar ist, so daß auch unabhängig von einer Arbeits- und einer Ruhestellung das Verschiebeorgan wahlweise gesteuert in Betrieb genommen werden kann.

Das Transportorgan ist vorzugsweise in an sich bekannter Weise als rotierende Transportscheibe ausgebildet und kann mehrere gleichmäßig verteilt angeordnete Aufnahmen aufweisen, insbesondere zwei einander diametral gegenüberliegende Aufnahmen, die in einem einfachen Falle als Aufnahmeschlitze ausgebildet sind. Eine dieser Aufnahme kann sich also an der Abgabestelle befinden, während die andere Aufnahme bereits das nächste bogenförmige Element an der Erfassungsstelle übernimmt. Ein Aufnahmeschlitz kann beispielsweise so ausgebildet sein, daß der Scheibenkörper der Transportscheibe im Bereich der Aufnahme eine Abflachung aufweist, welche die Innenseite des Aufnahmeschlitzes bildet, während von außen beispielsweise eine Blechzunge am Scheibenkörper angebracht ist, welche die Außenseite des Aufnahmeschlitzes bildet. Insbesondere bei einer derartigen Schlitzausbildung kann vorzugsweise vorgesehen sein, daß die Außenbegrenzung, also zum Beispiel die Blechzunge, jeder maulartigen Aufnahme laschenartig mit einem axialen Überstand über den Scheibenkörper als Arbeitsbereich für das Rollantriebselement ausgebildet ist. Dies bedeutet, daß dieser Überstand die Unterlage für das bogenförmige Element bildet, das sich im Bereich der Abgabestelle befindet, über der das Rollantriebselement das bogenförmige Element zu der Querbewegung antreibt, mit der Lasche als Widerlager. Dies kann insbesondere bevorzugt geschehen, während das bogenförmige Element auch noch weiter in Transportrichtung transportiert wird, was dadurch begünstigt werden kann, daß die Innenseite des Laschenüberstandes in seinem Reibwiderstand vermindert ist, so daß das bogenförmige Element auf ihm aus der Aufnahme herausgleiten kann.

Wie bereits weiter oben erwähnt kann vorgesehen sein, daß im Bereich der Abgabestelle ein gegenüber dem Transportorgan feststehender Anschlag, zum Beispiel eine zum Durchtritt des Transportorganes selbst unterbrochene Anschlagleiste, für die in der Aufnahme eingesteckte Vorderkante des bogenförmigen Elementes angeordnet ist. Hierdurch wird das bogenförmige Element zurückgehalten, während sich das Transportorgan weiterbewegt, und kommt so zur Ablage aus der Aufnahme frei.

Zur besseren und insbesondere ausgerichteten Führung und Handhabung der bogenförmigen Elemente ist bevorzugt vorgesehen, daß mehrere koaxiale, zueinander beabstandete Transportorgane vorhanden sind. Vorzugsweise sind zwei Transportorgane spiegelbildlich bezüglich einer zur Rotationsachse senkrechten Spiegelebene angeordnet. Entsprechend ist bevorzugt vorgesehen, daß auch jedem Transportorgan ein Verschiebeorgan zugeordnet ist und daß die Verschiebeorgane antriebsmäßig miteinander synchronisiert, vorzugsweise miteinander gekoppelt sind.

Ein Ausführungsbeispiel, aus dem sich auch weitere erfindungsgemäße Merkmale ergeben können, auf das aber die Erfindung in ihrem Umfange nicht beschränkt ist, ist in der Zeichnung dargestellt. Es zeigen schematisch:
- Fig. 1: einen Schnitt durch eine erfindungsgemäße Vorrichtung mit Umrissen von Elementen im Umfeld eines rotierenden Transportorganes und
- Fig. 2: eine Draufsicht auf die Elemente gemäß Fig. 1.

Fig. 1 zeigt eine Schnittansicht durch eine erfindungsgemäße Vorrichtung, in der eine rotierend auf einer Welle 6 antreibbare Transportscheibe 1 für den Transport und die Umlenkung eines bogenförmigen Elementes 7 in einer Seitenansicht zu sehen ist. Die Transportscheibe 1 weist zwei einander diametral gegenüberliegend angeordnete Führungszungen 2 auf, die mit dem Scheibenkörper, der übrigens auch in gewissem Maße speichenartig ausgebildet sein könnte, jeweils einen Aufnahmeschlitz für ein bogenförmiges Element 7 bilden. Jeweils ein bogenförmiges Element wird im Bereich einer oberen Erfassungsstelle in einen Aufnahmeschlitz mittels Transportrollen 3 eingefördert, ohne daß die Vorderkante des bogenförmigen Elementes ganz bis in den Schlitzgrund einstoßen sollte, um Beschädigungen zu vermeiden. Das so erfaßte bogenförmige Element wird durch Rotation der Transportscheibe 1 in der Darstellung der Fig. 1 im Uhrzeigersinn zu einer Abgabestelle gefördert, bei der es an eine Anschlagleiste 14 stößt, durch Weiterrotation der Transportscheibe 1 aus dem Aufnahmeschlitz freikommt und auf einem Stapel 5 abgelegt wird. In der Fig. 1 ist ein bogenförmiges Element 7 beispielhaft während des Transportes kurz vor Erreichen der Anschlagleiste 14 gezeigt. Es ist zu beachten, daß das bogenförmige Element in dieser Stellung bereits auch mit seiner Hinterkante von den Transportrollen 3 freigegeben worden ist.

Der Transportscheibe 1 ist zudem ein Verschiebeorgan zugeordnet, das jedem bogenförmigen Element 7 ganz kurz vor Erreichen der Anschlagleiste 14, falls gewünscht, eine Querverschiebung erteilen kann, nämlich in der Darstellung der Fig. 1 in Richtung aus der Zeichnungsebene heraus. Das Verschiebeorgan umfaßt einen Arm 12, der auf einem Lagerbock 11 um eine horizontale, zur Welle 6 parallele Schwenkachse 9 schwenkbar gelagert ist. Der Arm 12 ist mit einer Zugfeder 8, die ebenso wie der Lagerbock 11 an einem Grundgerüst 17 für die Vorrichtung befestigt ist, in Aufwärtsrichtung belastet. Diese Belastung wird zudem noch durch die Gewichtskraft eines Antriebsaggregates 10 durch Hebelarmkraft eines zweiarmigen Hebels unterstützt. In Richtung dieser Belastung kommt eine Laufrolle 18 auf einer Umfangsführungsbahn einer Kurvenscheibe 4 zwangsweise zur Anlage, die mitrotierend an der Transportscheibe 1 angeordnet ist. Durch exzentrische bzw. unrunde Ausbildung der Kurvenscheibe 4 wird der Arm 12 immer dann entgegen seiner Federbelastung nach unten gedrückt, wenn ein Aufnahmeschlitz sich der Anschlagleiste 14 nähert. Dadurch kann ein Rollantriebselement 16 zur Querverschiebung auf das im Aufnahmeschlitz ankommende bogenförmige Element 7 einwirken, das an dem freien Ende des Armes 12 angeordnet ist. Dieses Rollantriebselement 16 wird von dem Antriebsaggregat 10 rotierend über eine Kupplung 20 und Wellen 13 und 19 (siehe insbesondere Fig. 2) angetrieben.

Fig. 2 zeigt eine Draufsicht auf die Vorrichtung gemäß Fig. 1. Gleiche Bauelemente sind mit den gleichen Bezugszahlen bezeichnet wie in Fig. 1.

In dieser Draufsicht ist insbesondere zu erkennen, daß der Arm 12 abgewinkelt ist und die Antriebswellen 13 und 19 dieser Abwinkelung und dem sich dadurch ergebenden Parallelversatz mit Hilfe eines Zahnradgetriebes 15 folgen, um das Rollantriebselement in den unmittelbaren Bereich der Transportscheibe 1 zu bringen, möglichst nicht jedoch den größeren Teil des Armes 12 und seiner Lagerung 11, 8, 9, um den Betrieb des Transportorgans 1 nicht zu behindern.

Außerdem ist in der Fig. 2 insbesondere zu erkennen, daß die Führungszunge 2 laschenartig verbreitert ist, so daß sie axial über den Körper der Transportscheibe 1 vorsteht, um dem Rollantriebselement 16 als Unterlage und Widerlage bei seinem Betrieb dienen zu können.

Die so gezeigte Vorrichtung arbeitet im wesentlichen folgendermaßen:

Kurz bevor das abzulegende bogenförmige Element 7 gegen die Anschlagleiste 14 gezogen wird, senkt sich das Rollantriebselement 16 zwangsgesteuert durch die auf der Transportscheibe 1 befindliche Kurvenscheibe 4 ab.

Nachdem das Rollantriebselement 16 das bogenförmige Element 7 kontaktiert hat und auf der überstehenden Lasche der Führungszunge 2 aufliegt, kann die Rotation des Rollantriebselementes 16 beginnen. Diese Drehbewegung wird über den Antrieb 10 gesteuert.

Bei dieser Querverschiebebewegung kann zusätzlich die Transportscheibe 1 weiter rotieren, wenn sich auf der innenliegenden Seite der Lasche eine Gleitfläche befindet, die den Reibkoeffizienten zwischen bogenförmigem Element 7 und Lasche , gegenüber dem Reibkoeffizienten Rollantriebselement 16 / bogenförmiges Element 7, deutlich herabsetzt.

Letztlich wird das abzulegende bogenförmige Element 7 weiter aus der Transportscheibe 1 herausgeführt und zusätzlich erfolgt die Querbewegung.

Wichtig dabei ist allerdings, daß die überstehende Laschenlänge in Rotationsrichtung ausreichend dimensioniert ist, damit auch das Zeitfenster groß genug ist für die geforderte Querverschiebestrecke.

Das Aufsetzen des Rollantriebselementes 16 auf das abzulegende bogenförmige Element 7 kann gleichzeitig auch als Stopelement für das bogenförmige Element 7 genutzt werden, damit das anschließende Gegenziehen des bogenförmigen Elements gegen die Anschlagleiste 14 mit sehr geringer Energie stattfindet und ein Rückprallen des bogenförmigen Elements 7 von der Anschlagleiste 14 damit ausgeschlossen ist.

Nachdem das bogenförmige Element 7 seinen Querversatz erfahren hat und zum Stillstand gekommen ist, wird wiederum zwangsgesteuert über die Kurvenscheibe 4, das Rollantriebsorgan 16 von dem bogenförmigen Element 7 abgehoben, so daß der gesamte Schlitzbereich wieder für ein nächstes bogenförmiges Element 7 freigegeben ist.

Bei weiterem Rotieren der Transportscheibe 1 bewegt sich die überstehende Lasche unterhalb des Rollantriebselements 16 hindurch.

Generell ist noch anzumerken, daß in der Darstellung nur eine Transportscheibe 1 dargestellt ist. Für den Ablageprozeß werden aber mindestens zwei Transportscheiben 1 und letztlich auch zwei Rollantriebselemente bevorzugt, damit das abzulegende bogenförmige Element 7 sich nicht verdrehen kann.

Damit aber nicht zwei Antriebe 10 für den Rollantrieb zum Einsatz kommen, kann man sich ein zwischen zwei Transportscheiben 1 befindliches Brückenelement denken, das die beiden Hebelarme der Rollantriebselemente 16 verbindet. Letztlich kann dann z.B. ein Riementrieb beide Rollantriebselemente 16 verbinden und gleichmäßig antreiben. Ein Synchronisieren der beiden Rollantriebselemente 16 würde damit auch entfallen.

Bei diesem beschriebenen Querverschiebeprozeß ist darauf zu achten, daß das bogenförmige Element 7 bereits aus dem Transportrollenpaar 3 herausgefördert ist, bevor die Querverschiebung erfolgt.

Diesbezüglich ist die Kurvenscheibengröße entsprechend auszulegen, damit für sämtliche Bogenformate ausreichend Zeit für den gesamten Ablageprozeß zur Verfügung steht.

## Patentansprüche

1. Vorrichtung zum Transport eines im wesentlichen bogenförmigen Elementes, insbesondere zum Transport eines Bedruckstoffbogens (7) in einer Druckmaschine, vorzugsweise in einer elektrofotographisch arbeitenden Druckmaschine,
umfassend wenigstens ein das bogenförmige Element von einer Erfassungsstelle bis zu einer Abgabestelle transportierendes und dort abgebendes, rotierendes Transportorgan (1), welches zur Erfassung und Mitnahme des bogenförmigen Elementes wenigstens eine maulartige Aufnahme zur Einführung bzw. Einsteckung des Vorderkantenbereiches des bogenförmigen Elementes aufweist, und
umfassend wenigstens ein mit dem Transportorgan gekoppeltes Verschiebeorgan zur im wesentlichen parallel zur Rotationsachse des Transportorgans gerichteten Querverschiebung des bogenförmigen Elementes im Bereich der Abgabestelle,
**dadurch gekennzeichnet,**
**daß** das Verschiebeorgan ein zur Verschiebung auf dem bogenförmigen Element abrollendes Rollantriebselement (16) umfaßt.

2. Vorrichtung nach Anspruch 1, **dadurch gekennzeichnet, daß** das Verschiebeorgan von einer Ruheposition in eine Arbeitsposition und umgekehrt bewegbar ist.

3. Vorrichtung nach Anspruch 2, **dadurch gekennzeichnet, daß** das Verschiebeorgan mit dem Transportorgan für eine erzwungene Bewegung in Abhängigkeit von der Drehstellung des Transportorgans gekoppelt ist.

4. Vorrichtung nach einem der Ansprüche 3, **dadurch gekennzeichnet, daß** zur Kopplung eine an dem Transportorgan angeordnete Führungsbahn zur Führung eines mit dem Verschiebeorgan verbundenen Laufelements vorgesehen ist.

5. Vorrichtung nach einem der Ansprüche 2 bis 4, **dadurch gekennzeichnet, daß** das Rollantriebselement zur Bewegung aus der oder in die Arbeitsposition an einem Arm angeordnet ist, der um eine Schwenkachse schwenkbar ist.

6. Vorrichtung nach Anspruch 4 und 5, **dadurch gekennzeichnet, daß** der Arm mit einem Anlagedruck in Richtung auf die Kurvenscheibe belastet ist.

7. Vorrichtung nach Anspruch 6, **dadurch gekennzeichnet, daß** der Arm als zweiarmiger Hebel über seine Schwenkachse ausgebildet ist und daß im Bereich des dem Rollantriebselement abgewandten Hebelarmes ein Antrieb so angeordnet ist, daß er durch seine Gewichtskraft den Anlagedruck erzeugt oder verstärkt.

8. Vorrichtung nach Anspruch 5 und 7, **dadurch gekennzeichnet, daß** der Arm und der vom Antrieb zum Rollantriebselement verlaufende Antriebsstrang aus dem Arbeitsbereich des Transportorgans herausgeführt ist, vorzugsweise wenigstens einmal abgewinkelt ist.

9. Vorrichtung nach einem der Ansprüche 1 bis 8, **dadurch gekennzeichnet, daß** für den Antrieb des Rollantriebselementes ein Antriebsorgan vorgesehen ist, das gesteuert ein- und abschaltbar ist.

10. Vorrichtung nach einem der Ansprüche 1 bis 9, **dadurch gekennzeichnet, daß** eine Mehrzahl von maulartigen Aufnahmen über einen 360°-Winkel gleichmäßig verteilt angeordnet ist.

11. Vorrichtung nach einem der Ansprüche 1 bis 10, **dadurch gekennzeichnet, daß** die Außenbegrenzung jeder maulartigen Aufnahme laschenartig mit einem axialen Überstand als Arbeitsbereich für das Rollantriebselement ausgebildet ist.

12. Vorrichtung nach Anspruch 11, **dadurch gekennzeichnet, daß** die Innenseite des Laschenüberstandes in seinem Reibwiderstand vermindert ist.

13. Vorrichtung nach Anspruch 12, **dadurch gekennzeichnet, daß** im Bereich der Abgabestelle ein gegenüber dem Transportorgan feststehender Anschlag für die in der Aufnahme eingesteckte Vorderkante des bogenförmigen Elementes angeordnet ist.

14. Vorrichtung nach einem der Ansprüche 1 bis 14, **dadurch gekennzeichnet, daß** mehrere koaxiale, zueinander beabstandete Transportorgane vorgesehen sind.

15. Vorrichtung nach Anspruch 15, **dadurch gekennzeichnet, daß** zwei Transportorgane spiegelbildlich bezüglich einer zur Rotationsachse senkrechten Spiegelebene angeordnet sind.

16. Vorrichtung nach Anspruch 9 und15 oder 16, **dadurch gekennzeichnet, daß** jedem Transportorgan ein Verschiebeorgan zugeordnet ist und daß die Verschiebeorgane antriebsmäßig miteinander synchronisiert, vorzugsweise miteinander gekoppelt sind.

## Claims

1. Device for transporting an essentially sheet-shaped element, in particular for transporting a sheet (7) of printing material in a printing machine, preferably in an electrophotographically operating printing machine, comprising
at least one rotating transport member (1) transporting the sheet-shaped element from a detection site to an output site and releasing it there, said transport member having, for detecting and carrying along the sheet-shaped element, at least one mouth-like input for feeding or inserting the leading edge region of the sheet-shaped element, and comprising
at least one shift member coupled with the transport member for shifting the sheet-shaped element in the region of the output site in a transverse direction essentially parallel to the axis of rotation of the transport member,
**characterized in that**
the shift member comprises, for shifting, a roller drive element (16) that rolls off on the sheet-shaped element.

2. Device as in Claim 1, **characterized in that** the shift member can be moved from a rest position into a working position, and vice versa.

3. Device as in Claim 2, **characterized in that** the shift member is coupled with the transport member for a forced movement as a function of the position of rotation of the transport member.

4. Device as in one of Claims 3, **characterized in that**, for coupling, a guide path located on the transport member is provided for guiding a moving element connected to the slide member.

5. Device in accordance with one of Claims 2 through 4, **characterized in that**, for moving into and out of the working position, the roller drive element is arranged on an arm that can be pivoted about a pivot axis.

6. Device in accordance with Claims 4 and 5, **characterized in that** an abutment pressure is applied to the arm in the direction of the disk cam.

7. Device in accordance with Claim 6, **characterized in that**, via its pivot axis, the arm is configured as a two-armed lever and that, in the region of the lever arm facing away from the roller drive element, a drive is arranged in such a manner that said drive, as a result of its weight, generates or intensifies the abutment pressure.

8. Device in accordance with Claims 5 and 7, **characterized in that** the arm and the drive train extending from the drive to the roller drive element are moved out of the working region of the transport member, preferably angled at least once.

9. Device as in one of Claims 1 through 8, **characterized in that** a drive member is provided for driving the roller drive element, said drive member being controlled so that it can be switched on and off.

10. Device as in one of Claims 1 through 9, **characterized in that** a plurality of mouth-like inputs are arranged in an evenly distributed manner over a 360° angle.

11. Device as in one of Claims 1 through 10, **characterized in that** the outer limit of each mouth-like input is configured in a tongue-like manner with an axial projection representing the working region of the roller drive element.

12. Device in accordance with Claim 11, **characterized in that** the inside of the tongue projection displays reduced frictional resistance.

13. Device in accordance with Claim 12, **characterized in that**, in the region of the output site, an abutment is provided for the leading edge of the sheet-shaped element inserted in the input, said abutment being stationary relative to the transport member.

14. Device in accordance with one of Claims 1 through 14, **characterized in that** several coaxial transport members are provided, said transport members being spaced apart relative to each other.

15. Device in accordance with Claim 15, **characterized in that** two transport members are arranged in a mirror-inverted manner with respect to a mirror plane perpendicular to the axis of rotation.

16. Device in accordance with Claims 9 and 15, or 16, **characterized in that** a shift member is allocated to each transport member, and that the shift members are driven synchronously with each other, preferably coupled with each other.

## Revendications

1. Dispositif pour le transport d'un élément sensiblement en forme de feuille, notamment pour le transport d'une feuille à imprimer (7) dans une imprimante, de préférence dans une imprimante à système électrophotographique, comprenant au moins un organe de transport (1) transportant l'élément en forme de feuille entre le point de saisie et le point de dépose, ledit organe de transport étant mis en rotation et comprenant, pour saisir et entraîner l'élément en forme de feuille, au moins un logement en forme de gueule pour introduire et/ou emboîter la zone du bord avant de l'élément en forme de feuille et comprenant au moins un organe de déplacement accouplé à l'organe de transport permettant le déplacement transversal de l'élément plat et mince dans la zone du point de dépose dans un sens sensiblement parallèle par rapport à l'axe de rotation de l'organe de transport, **caractérisé en ce que** l'organe de déplacement comprend un élément d' entraînement par roulement (16) se déroulant sur l'élément en forme de feuille pour réaliser le déplacement.

2. Dispositif selon la revendication 1, **caractérisé en ce que** l'organe de déplacement peut être déplacé d'une position de repos à une position de travail et vice versa.

3. Dispositif selon la revendication 2, **caractérisé en ce que** l'organe de déplacement est accouplé à l'organe de transport pour réaliser un mouvement forcé en fonction de la position de rotation de l'organe de transport.

4. Dispositif selon la revendication 3, **caractérisé en ce que**, pour assurer ledit accouplement, une trajectoire de guidage est prévue sur l'organe de transport afin de guider un élément mobile relié à l'organe de déplacement.

5. Dispositif selon l'une quelconque des revendications 2 à 4, **caractérisé en ce que** l'élément d'entraînement par roulement est disposé sur un bras pour effectuer un mouvement vers la position de travail ou de retour de cette dernière, ledit bras pouvant pivoter autour d'un axe de pivotement.

6. Dispositif selon les revendications 4 et 5, **caractérisé en ce que** le bras peut être soumis à une pression d'appui orientée en direction de la came.

7. Dispositif selon la revendication 6, **caractérisé en ce que** le bras est réalisé sous la forme d'un levier à deux bras au-dessus de son axe de pivotement et **en ce qu'**un dispositif d'entraînement par roulement est disposé dans la plage du bras de levier opposé à l'élément d'entraînement par roulement de sorte que ce dispositif d'entraînement produise la pression d'appui ou qu'il la renforce grâce à son poids.

8. Dispositif selon les revendications 5 et 7, **caractérisé en ce que** le bras et la chaîne d'entraînement entre le moteur et l'élément d'entraînement par roulement sortent de la zone de travail de l'organe de transport et qu'il est de préférence coudé au moins une fois.

9. Dispositif selon l'une quelconque des revendications 1 à 8, **caractérisé en ce que** la mise en mouvement de l'élément d'entraînement par roulement est assurée par un organe d'entraînement qui peut être mis en marche et en arrêt par un système de commande.

10. Dispositif selon l'une quelconque des revendications 1 à 9, **caractérisé en ce qu'**une pluralité de logements en forme de gueule sont répartis régulièrement sur un angle de 360°.

11. Dispositif selon l'une quelconque des revendications 1 à 10, **caractérisé en ce que** la délimitation extérieure de chaque logement en forme de gueule est réalisée sous la forme d'une languette, avec un dépassement axial définissant la zone de travail de l'élément d'entraînement par roulement.

12. Dispositif selon la revendication 11, **caractérisé en ce que** la résistance au frottement de la face intérieure de la languette en dépassement axial est réduite.

13. Dispositif selon la revendication 12, **caractérisé en ce qu'**une butée est disposée dans la zone du point de dépose, en face de l'organe de transport, cette butée étant fixe et destinée à recevoir le bord avant de l'élément en forme de feuille introduit dans le logement.

14. Dispositif selon l'une quelconque des revendications 1 à 14, **caractérisé en ce que** plusieurs organes de transport coaxiaux disposés à une certaine distance les uns des autres sont prévus.

15. Dispositif selon la revendication 15, **caractérisé en ce que** deux organes de transport sont disposés symétriquement par rapport à un plan de symétrie perpendiculaire à l'axe de rotation.

16. Dispositif selon les revendications 9 et 15 ou 16, **caractérisé en ce qu'**un organe de déplacement est associé à chaque organe de transport et **en ce que** les organes de déplacement sont synchronisés entre eux en ce qui concerne l'entraînement et, de préférence, accouplés entre eux.
